# FASCICULE DE BREVET EUROPEEN

(11) **EP 0 235 017 B1**
(45) Date de publication et mention de la délivrance du brevet: **29.08.1990**
(21) Numéro de dépôt: 87400263.7
(22) Date de dépôt: 05.02.1987
(51) Int. Cl.: F17C 7/02, C01B 31/20

(54) **Procédé et installation pour fournir de l'anhydride carbonique sous haute pression**
Verfahren und Apparat zum Liefern von Kohlendioxid unter hohem Druck
Process and apparatus for supplying high-pressure carbon dioxide

(30) Priorité: 07.02.1986 FR 8601673
(43) Date de publication de la demande: 02.09.1987
(73) Titulaire: CARBOXYQUE FRANCAISE, F-75362 Paris-Cédex 08 (FR)
(72) Inventeur: Viard, Jean-Pierre, F-54136 Bouxieres-aux-Dames (FR)
(74) Mandataire: Le Moenner, Gabriel

(56) Documents cités:
- BE-A- 449 412
- DE-U- 8 300 239
- US-A- 3 282 305

## Description

La présente invention est relative à un procédé pour fournir de l'anhydride carbonique sous haute pression au moyen d'une pompe haute pressin, à partir d'un réservoir de stockage d'anhydride carbonique liquide à une température inférrieure à la température ambiante, ce procédé étant du type décrit dans le préambule de la revendication 1. Elle s'applique par exemple à la fourniture de C02 sous une pression de l'ordre de 80 à 130 bars.

Une technique classique pour obtenir du C02 sous haute pression consiste à pomper le C02 liquide en deux temps: une pompe d'alimentation soutire le liquide, stocké généralement à -20°C, 20 bars absolus, et le porte à une pression intermédiaire qui est la pression d'aspiration de la pompe haute pression. Par suite, la pompe d'alimentation travaille en froid, dans des conditions sévères, et se couvre de glace, ce qui rend malaisées les interventions sur cette pompe.

Le DE-U-83 00 239 décrit un procédé du type précité, dans lequel le récipient intermédiaire sert à sous-refroidir le liquide. Cette technique connue ne permet donc pas d'éliminer les difficultés ci-dessus.

L'invention a pour but de fournir une téchni- que simple et fiable supprimant l'inconvénient en Question. A cet effet, elle a pour objet un procédé du type précité, caractérisé par le contenu de la partie caractérisante de la revendication 1.

Suivant des caractéristiques avantageuses de l'invention:
avant de soutirer le liquide du récipient intermédiaire, on met ce récipient en communication avec une source auxiliaire d'anhydride carbonique gazeux à la pression d'équilibre liquide-vapeur de l'anhydride carbonique à ladite température donnée;
on utilise comme source auxiliaire d'anhydride carbonique gazeux une bouteille contenant de l'anhydride carbonique liquide et maintenue à ladite température donnée;
on règle en permanence le débit de la pompe haute pression en comparant sa pression de refoulement à une pression de consigne et en modifiant le débit de la pompe dans le sens qui tend à annuler l'écart entre ces deux pressions.

L'invention a également pour objet une installation destinée à la mise en oeuvre d'un tel procédé. Cette installation du type comprenant un réservoir de stockage d'anhydride carbonique liquide à une température inférieure à la température ambiante; une pompe haute pression; un récipient intermédiaire entièrement situé au-dessous du niveau minimal du liquide dans le réservoir et reliée aux parties inférieure et supérieure de ce réservoir; des moyens de maintien de ce récipient intermédiaire à une température donnée; des moyens de sous-refroidissement du liquide contenu dans ledit récipient; et une conduite pour amener le liquide sous-refroidi à l'aspiration de la pompe, est caractérisée en ce que lesdits moyens de maintien sont des moyens de chauffage intermittent; et ladite température donnée est voisine de la température ambiante.

Des exemples de réalisation de l'invention vont maintenant être décrits en regard des dessins annexés, sur lesquels;
la figure 1 est une vue schématique d'une installation conforme à l'invention; et
la figure 2 est une vue analogue d'une variante de cette installation.

L'installation représentée à la figure 1 est destinée à fournir par une conduite d'utilisation 1 du C02 liquide sous une haute pression régulée qui est par exemple de l'ordre de 80 à 130 bars, au voisinage de la température ambiante. Elle comprend essentiellement un réservoir 2 de stockage de C02 liquide à -20°C, 20 bars absolus, de grande capacité, deux récipients intermédiaires 3 de capacité très inférieure, par exemple de l'ordre de 100 litres, une bouteille de C02 liquide 4, deux pompes centrifuges d'alimentation 5, associées respectivement aux récipients 3, une pompe haute pression 6, du type volumétrique à membrane munie d'un dispositif de régulation 7, un accumulateur 8 et un dispositif 9 de sous-refroidissement du liquid haute pression.

Les récipients 3 sont disposés entièrement à un niveau inférieur au niveau minimal du liquide dans le réservoir 2, en pratique entièrement au-dessous du fond de ce réservoir. La partie supérieure du réservoir est reliée en parallèle aux deux récipients 3 par des conduites 10, et la partie inférieure du réservoir est reliée en parallèle à ces deux récipients par des conduites 11. La bouteille 4 est également reliée en parallèle aux deux récipients 3 par des conduites 12.

L'aspiration de la pompe 6 est reliée en parallèle aux deux récipients 3 par des conduites 13 équipées chacune d'une pompe d'alimentation 5. Une conduite 14 pourvue d'un étranglement (ou, en variante, d'un clapet taré) 15 relie le refoulement de chaque pompe 5 au récipient 3 associée.

Chaque récipient 3 est pourvu intérieurement d'une résistance chauffante 16 adaptée pour maintenir le contenu du récipient à une température constante voisine de l'ambiente, par exemple +20°C.

L'accumulateur 8 est divisé en deux chambres par une membrane; l'une de ces chambres est reliée à une bouteille 17 contenant un gaz auxiliaire, par exemple, de l'azote, sous le haute pression désirée (pression de consigne), et l'autre chambre est reliée au refoulement de la pompe 6. La conduite d'utilisation 1 part de l'entrée de cette dernière chambre.

Le dispositif de régulation 7 comprend un capteur de pression différentielle 18 qui mesure la pression de consigne et la pression de refoulement de la pompe 6. Il envoie à un convertisseur de fréquence 19 un signal représentatif de l'écart entre ces deux pressions, et le convertisseur de fréquence régie en fonction de ce signal la vitesse du moto-réducteur 20 d'entrainement de la pompe 6 et/ou la course de son piston, en l'augmentant ou en la diminuant suitant que la pression de refoulement est inférieure ou supérieure à la pression de consigne.

Les récipients 3, les bouteilles 4 et 17, les pompes 5 et 6 et l'accumulateur 8 sont disposés dans un local 21 dont la température est maintenue en permancence à la valeur précitée de +20°C. A sa sortie de ce local, la conduite 1 est refroidie de quelques degrés, par exemple jusqu'à +10 à +15°C, par le dispositif 9. Ce dispositif comprend une chemise 22 entourant la conduite 1, un conditionneur d'eau 23 et un circuit de circulation comportant une pompe 24 et adapté pour faire circuler l'eau à contre-courant du CO₂ dans la chemise 22.

Par ailleurs, la partie supérieure du réservoir 2 est reliée à l'aspiration et au refoulement de la pompe 6 par des conduites 25, et les conduites 1, 10 à 13 et 25 sont pourvues d'électrovannes permettant le fonctionnement de l'installation, qui va maintenant être décrit.

Au départ, on purge tous les circuits par du C0₂ gazeux à -20°C, 20 bars au moyen de conduites 10, 13, 14 et 25, puis, les électrovannes des conduites 10 restant ouvertes et celles des conduites 12, 13 et 25 étant fermées, on ouvre les électrovannes des conduites 11. Ainsi, par simple gravité, les récipients 3 se remplissent entièrement de liquide, les pompes 5 sont noyées, et le liquide monte jusqu'à un niveau supérieur à celui des électrovannes des conduites 10 et 11.

Après fermeture de ces quatre électrovannes, on met en marche les résistances 16, ce qui porte le liquide contenu dans les récipients 3 à +20°C, avec une augmentation correspondante de pression mais sans tension de vapeur.

On ouvre alors les électrovannes des conduites 12, ce qui met le liquide contenu dans les deux récipients 3 en équilibre avec sa vapeur, à +20°C, 58 bars absolus, et l'on met en marche les pompes 5. Comme les électrovannes des conduites 13 sont fermées, il se crée dans celles-ci, grâce à la présence des étranglements 15, une pression plus élevée, par exemple de l'ordre de 70 bars. Le C0₂ liquide est donc sous-refroidi, ce qui assure une alimentation monophasique de la pompe haute pression 6.

On ouvre ensuite l'électrovanne d'une des conduites 13, et l'on met en marche la pompe haute pression 6. Celle-ci délivre du C0₂ liquide sous haute pression dans l'accumulateur 8 et dans la conduite 1, laquelle est purgée du C0₂ gazeux qu'elle contenait, et la pression augmente dans la conduite 1 jusqu'à la valeur souhaitée. On peut alors ouvrir la vanne de fermeture de cette conduite 1 et utiliser le C0₂ liquide. Ce liquide, pendant son passage dans la conduite 1, est sous-refroidi par le dispositif 9 à sa sortie du local 21, ce qui assure au départ la recondensation du C0₂ gazeux pouvant se trouver dans la conduite 1, puis une distribution liquide monophasique.

Dès qu'il y a consommation de CO₂ haute pression, le niveau du liquide baisse dans le récipient 3 en service. Dans ce dernier, le liquide, constamment chauffé à +20°C, se vaporise, de sorte que la pression est maintenue à 58 bars sans consommation du C0₂ contenu dans la bouteille 4.

La haute pression est maintenue à une valeur constante par régulation du débit de la pompe 6 au moyen bu dispositif 7, de la manière décrite plus haut. De plus, grâce à la présence de l'accumulateur 8, les pulsations de la pompe 6 ne se ressentent pas dans la conduite 1.

Lorsque le récipient 3 en service est presque vide (ce qui peut se déterminer par une minuterie lorsque l'installation fonctionne en continu), on commute les électrovannes des conduites 13, ce qui met l'autre récipient 3 en service, on arrête la pompe 5 du premier récipient 3, et l'on procède à son remplissage par gravité en C0₂ liquide à partir du réservoir 2, comme précédemment, après equilibrage des pressions par la conduite 10 associée.

L'installation de la figure 2 ne diffère de celle de la figure 1 que par la manière dont le liquide este sous-refroidi à sa sortie des récipients 3. En effet, dans ce cas, au lieu d'augmenter sa pression à température constante, on diminue sa température à pression constante. Pour cela, les pompes 5, les conduites de retour 14 et leurs étranglements 15 sont supprimés, et chaque conduite 13 traverse un échangeur de chaleur 26 refroidi à contre-courant par l'eau fourni par le dispositif 9 et branché en série avec la chemise 22, en amont de celle-ci.

Il est à noter que tout ou partie du C0₂ liquide contenu dans la conduite 1 peut être éventuellement vaporisé pour être utilisé à l'état gazeux.

## Revendications

1. Procédé pour fournir de l'a hydride carbonique sous haute pression au moyen d'une pompe haute pression (6), à partir d'un réservoir (2) de stockage d'anhydrique carbonique liquide à une température inférieure à la température ambiante, du type dans lequel on remplit totalement un récipient intermédiaire (3) d'anhydride carbonique liquide provenant du réservoir de stockage (2), ce remplissage s'effectuant par simple gravité; et, tout en maintenant le récipient intermédiaire à une température donnée, on soutire du liquide de ce récipient intermédiaire et on l'amène à l'aspiration de la pompe (6) après l'avoir sous-refroidi, ce procédé étant caractérisé en ce que:
on amène le contenu du récipient intermédiaire à ladite temperature donnée après son remplissage par gravité; et
ladite température donnée est voisine de la température ambiante.

2. Procédé suivant la revendication 1, caractérisé en ce qu'avant de soutirer le liquide du récipient intermédiaire (3), on met ce récipient en communication avec une source auxiliaire (4) d'anhydride carbonique gazeux à la pression d'équilibre liquide-vapeur de l'anhydride carbonique à ladite température donnée.

3. Procédé suivant la revendication 2, caractérisé en ce qu'on utilise comme source auxiliaire d'anhydride carbonique gazeux une bouteille (4) contenant de l'anhydride carbonique liquide et maintenue à ladite température donnée.

4. Procédé suivant l'une quelconque des revendications 1 à 3, caractérisé en ce qu'on régie en permanence le débit de la pompe haute pression

(6) en comparant sa pression de refoulement à une pression de consigne et en modifiant le débit de la pompe dans le sens qui tend à annuler l'écart entre ces deux pressions.

5. Procédé suivant l'une quelconque des revendications 1 à 4, caractérisé en ce qu'on sous- refroidit le liquide soutiré en augmentant sa pression au moyen d'une pompe auxiliaire (5).

6. Procédé suivant l'une quelconque des revendications 1 à 4, caractérisé en ce qu'on utilise un fluide de refroidissement maintenu à une température inférieure à ladite temperature donnée, notamment de l'eau, pour sous-refroidir d'une part de liquide soutiré du récipient intermédiaire (3), d'autre par le liquide refoulé par la pompe haute pression (6).

7. Procédé suivant l'une quelconque des revendications 1 à 6, caractérisé en ce qu'on utilise en alternance deux récipients intermédiaires (3).

8. Installation pour la mise en oeuvre du procédé suivant la revendication 1, du type comprenant:
un réservoir (2) de stockage d'anhydride carbonique liquide à une température inférieure à la temperature ambiante
une pompe haute pression (6);
un récipient intermédiaire (3) entièrement situé au-dessous du niveau minimal du liquide dans le réservoir (2) et relié aux parties inférieure et superieure de ce réservoir;
des moyens (16) de maintien de ce récipient intermédiaire à une température donnée;
des moyens (5; 26) de sous-refroidissement du liquide contenu dans ledit récipient (3); et
une conduite (13) pour amener le liquide sous-refroidi à l'aspiration de la pompe (6),
cette installation étant caractérisée en ce que;
lesdits moyens de maintien (16) sont des moyens de chauffage intermittent; et
ladite température donnée est voisine de la température ambiante.

9. installation suivant la revendication 8, caractérisée en ce qu'elle comprend une source auxiliaire (4) d'anhydride carbonique gazeux sous la pression d'équilibre liquid-vapeur de l'anhydride carbonique à ladite température donnée, reliée au récipient intermédiaire (3).

10. Installation suivant l'une des revendications 8 et 9, caractérisée en ce qu'elle comprend une source (17) de gaz auxiliaire sous ladite haute pression, un capteur de pression différentielle (18) mesurant la différence entre la pression de ce gaz et celle du liquide refoulé par la pompe haute pression (6), et un convertisseur de fréquence (19) recevant dudit capteur un signal représentatif de l'écart entre les deux pressions et réglant en fonction de ce signal de débit de la pompe.

11. Installation suivant l'une quelconque des revendications 8 à 10, caractérisée en ce que les moyens de sous-refroidissement comprennent une pompe auxiliaire (5).

12. Installation suivant l'une quelconque des revendications 8 à 10, caractérisée en ce qu'elle comprend un circuit (9) d'eau maintenu à une température inférieure à ladite température donnée, en relation d'échange thermique d'une part avec le liquide soutiré du récipient intermédiaire (3), d'autre part avec la conduite (1) de délivrance de l'anhydride carbonique liquide sous haute pression.

13. Installation suivant l'une quelconque des revendications 8 à 12, caractérisée en ce qu'elle comprend deux récipients intermédiaires (3) fonctionnant en alternance et interposés en parallèle entre le réservoir de stockage (2) et la pompe haute pression (6).

## Patentansprüche

1. Verfahren zum Liefern von Kohlendioxid unter hohem Druck mit Hilfe einer Hochdruckpumpe (6) von einem Speicherbehälter (2) für flüssiges Kohlendioxid mit einer geringeren Temperatur als der Umgebungstemperatur, indem man einen Zwischenbehälter (3) vollständig mit flüssigem Kohlendioxid füllt, das von dem Speicherbehälter (2) kommt, wobei das Füllen einfach unterSchwerkraft erfolgt, und indem man, während man den Zwischenbehälter auf einer gegebenen Temperatur hält, zugleich Flüssigkeit diesem Zwischenbehälter entnimmt und sie zu der Ansaugseite der Pumpe (6) führt, nachdem man sie unterkühlt hat, dadurch gekennzeichnet, daß man
den Inhalt des Zwischenbehälters nach seinem Füllen unter der Schwerkraft auf die besagte gegebene Temperatur bringt und
daß diese gegebene Temperatur nahe der Umgebungstemperatur liegt.

2. Verfahren nach Anspruch 1, dadurch gekennzeichnet, daß man vor der Entnahme der Flüssigkeit aus dem Zwischenbehälter (3) diesen Behälter in Verbindung mit einer Hilfsquelle (4) für gasförmiges Kohlendioxid mit dem flüssig-dampfförmig-Gleichgewichtsdruck des Kohlendioxids bei der besagten gegebenen Temperature bringt.

3. Verfahren nach Anspruch 2, dadurch gekennzeichnet, daß man als Hilfsquelle für gasförmiges Kohlendioxid eine Flasche (4) verwendet, die flüssiges Kohlendioxid enthält und auf der besagten gegebenen Temperatur gehalten wird.

4. Verfahren nach einem der Ansprüche 1 bis 3, dadurch gekennzeichnet, daß man ständig den Durchsatz der Hochdruckpumpe (6) regelt, indem man ihren Förderdruck mit einem Sollwertedruck vergleicht und den Durchsatz der Pumpe in dem Sinne verändert, daß derAbstand zwischen diesen beiden Drücken beseitigt wird.

5. Verfahren nach einem der Ansprüche 1 bis 4, dadurch gekennzeichnet, daß man die entnommene Flüssigkeit unterkühlt, indem man ihren Druck mit Hilfe einer Hilfspumpe (5) steigert.

6. Verfahren nach einem der Ansprüche 1 bis 4, dadurch gekennzeichnet, daß man ein auf einer Temperatur unterhalb der besagten gegebenen Temperatur gehaltenes Kühlfluid, insbesondere Wasser, verwendet, um einerseites die dem Zwischenbehälter (3) entnommene Flüssigkeit und andererseits die durch die Hochdruckpumpe (6) geförderte Flüssigkeit zu unterkühlen.

7. Verfahren nach einem der Ansprüche 1 bis 6, dadurch gekennzeichnet, daß man abwechselnd zwei Zwischenbehälter (3) benutzt.

8. Vorrichtung zur Durchführung des Verfahrens nach Anspruch 1 mit:
einem Speicherbehälter (2) für flüssiges Kohlendioxid mit einer geringeren Temperatur als Umgebungstemperatur;
einer Hochdruckpumpe (6);
einem Zwischenbehälter (3), der vollständig unterhalb des Mindestflüssigkeitsspiegels in dem Behälter (2) angeordnet und mit den unteren und oberen Teilen dieses Behälters verbunden ist;
Einrichtungen (16), die diesen Zwischenbehälter auf einer gegebenen Temperatur halten;
Einrichtungen (5; 26), die den Flüssigkeitsgehalt in dem besagten Behälter (3) unterkühlen und
einer Leitung (13), um die unterkühlte Flüssigkeit zu der Ansaugseite der Pumpe (6) zu führen, dadurch gekennzeichnet, daß
die Temperaturhalteeinrichtungen (16) Einrichtungen zum intermittierenden Erwärmen sind und
die gegebene Temperatur nahe der Umgebungstemperatur liegt.

9. Vorrichtung nach Anspruch 8, dadurch gekennzeichnet, daß sie eine Hilfsquelle (4) für gasförmiges Kohlendioxid unter dem flüssigdampfförmig-Gleichgewichtsdruck des Kohlendioxids bei der besagten gegebenen Temperatur aufweist, die mit dem Zwischenbehälter (3) verbunden ist.

10. Vorrichtung nach einem der Ansprüche 8 und 9, dadurch gekennzeichnet, daß sie eine Quelle (17) für Hilfsgase unter dem besagten hohen Druck, einen Meßfühler für den Druckunterschied (18), der den Unterschied zischen dem Druck dieses Gases und dem der durch die Hochdruckpumpe (6) geförderten Flüssigkeit mißt, und einen Frequenzwandler (19), der von dem Meßfühler ein repräsentatives Signal für den Unterschied zwischen den beiden Drücken empfängt und in Funktion dieses Signals den Durchsatz der Pumpe regelt, aufweist.

11. Vorrichtung nach einem der Ansprüche 8 bis 10, dadurch gekennzeichnet, daß die Unterkühleinrichtungen eine Hilfspumpe (5) aufweisen.

12. Vorrichtung nach einem der Ansprüche 8 bis 10, dadurch gekennzeichnet, daß sie einen auf einer Temperatur unterhalb der besagten gegebenen Temperatur gehaltenen Wasserkreislauf (9) in Wärmeaustauschebeziehung einerseits mit dem dem Zwischenbehälter (3) entnommenen Flüssigkeit und andererseits mit der Leitung (1), die das flüssige Kohlendioxid unter hohem Druck liefert, aufweist.

13. Vorrichtung nach einem der Ansprüche 8 bis 12, dadurch gekennzeichnet, daß sie zwei Zwischenbehälter (3) aufweist, die abwechselnd arbeiten und parallel zwischen dem Speicherbehälter (2) und der Hochdruckpumpe (6) zwischengeschaltet sind.

## Claims

1. A method of supplying carbon dioxide under high pressure by means of a high-pressure pump (6) from a tank (2) for storage of liquid carbon dioxide at a temperature lower than the ambient temperature of the type in which an intermediate container (3) is completely filled with liquid carbon dioxide coming from the storage tank (2), this filling being effected by simple gravity; and, whilst keeping the intermediate container at a given temperature, liquid is drawn from this intermediate container and brought to the intake of the pump (6) after having supercooled it, this method being characterised in that:
the contents of the intermediate container are brought to the said given temperature after its filling by gravity and
the said given temperature is close to the ambient temperature.

2. A method according to Claim 1, characterised in that before drawing liquid from the intermediate container (3) this container is placed in communication with an auxiliary source (4) of gaseous carbon dioxide at the liquid-vapour equilibrium pressure of carbon dioxide at the said given temperature.

3. A method according to Claim 2, characterised in that a bottle (4) containing liquid carbon dioxide and kept at the said given temperature is used as the auxiliary source of gaseous carbon dioxide.

4. A method according to any one of Claims 1 to 3, characterised in that the delivery of the high-pressure pump (6) is constantly adjusted by comparing its delivery pressure to a reference pressure and by modifying the pump delivery in the direction which tends to cancel the difference between these two pressures.

5. A method according to any one of Claims 1 to 4, characterised in that the liquid withdrawn is supercooled whilst raising its pressure by means of an auxiliary pump (5).

6. A method according to any one of Claims 1 to 4, characterised in that a cooling fluid kept at a lower temperature than the said given temperature, especially water, is used for supercooling on the one hand the liquid drawn from the intermediate container (3) and on the other hand the liquid delivered by the high-pressure pump.

7. A method according to any one of Claims 1 to 6, characterised in that two intermediate containers are used alternately.

8. An installation for implementation of the method according to Claim 1, of the type comprising:
a tank (2) for storage of liquid carbon dioxide at a temperature lower than the ambient temperature;
a high-pressure pump (6);
an intermediate container (3) positioned wholly below the minimum level of liquid in the tank (2) and connected to the lower and upper parts of this tank;
means (16) for keeping this intermediate container at a given temperature;
means (5, 25) for supercooling the liquid contained in the said container (3); and
a conduit (13) for bridging the supercooled liquid to the intake of the pump (6),
this installation being characterised in that:
the said temperature-maintaining means (16) are intermittent heating means and
the said given temperature is close to the ambient temperature.

9. An installation according to Claim 8, characterised in that it comprises an auxiliary source (4) of gaseous carbon dioxide under the liquid-vapour equilibrium pressure of carbon dioxide at the said given temperature, connected to the intermediate container (3).

10. An installation according to one of Claims 8 and 9, characterised in that it comprises an auxiliary source (17) of gas under the said high pressure, a differential pressure gauge (18) measuring the difference between the pressure of this gas and that of the liquid delivered by the high-pressure pump (6) and a frequency converter (19) supplied by the said gauge with a signal representing the difference between the two pressures and adjusting the pump delivery as a function of this signal.

11. An installation according to any one of Claims 8 to 10, characterised in that the supercooling means comprise an auxiliary pump (5).

12. An installation according to any one of Claims 8 to 10, characterised in that it comprises a water circuit (9) kept at a lower temperature than the said given temperature, in a heat exchange relationship on the one hand with the liquid drawn from the intermediate container (3) and on the other hand with the pipe (1) for delivery of the liquefied carbon dioxide under high pressure.

13. An installation according to any one of Claims 8 to 12, characterised in that it comprises two intermediate containers (3) operating alternately and interposed in parallel between the storage tank (2) and the high-pressure pump (6).
